# DEMANDE DE BREVET EUROPEEN

(11) **EP 0 031 733 A1**
(43) Date de publication de la demande: **08.07.1981**
(21) Numéro de dépôt: 80401170.8
(22) Date de dépôt: 08.08.1980
(51) Int. Cl.: B65D 5/00

(54) **Carton d'emballage**

(30) Priorité: 20.12.1979 FR 7931233
(71) Demandeur: Papeteries Léon CLERGEAU, Société dite, F-44340 Bouguenais (FR)
(72) Inventeur: Elie, Jean-Paul, F-44400 Reze (FR); Charraud, Noel, F-44450 St Julien de Concelles (FR)
(74) Mandataire: Maureau, Bernard

(57) **Abrégé**

Carton d'emballage, du type dans lequel les faces latérales (2) et les faces frontales (3) sont articulées sur le fond, et au moins l'une des faces frontales comporte à son bord opposé au fond un prolongement (4) qui est repliable parallèlement à ce fond et est muni d'au moins un rabat (5) apte à être replié et fixé au niveau de son coin opposé au fond une saillie qui coopère avec une encoche (10) ménagée dans le prolongement de la face frontale adjacente et bloque ce prolongement dans sa position parallèle au fond.

## Description

La présente invention concerne un carton d'emballage, du type de ceux dans lesquels les faces latérales et les faces frontales sont articulées sur le fond, et au moins l'une des faces frontales comporte à son bord opposé au fond un prolongement qui est repliable parallèlement à ce fond et est muni d'au moin-s un rabat apte à être replié et fixé contre la face latérale correspondante.

Il est important, dans ce type d'emballage, qu' après montage et remplissage manuels ou automatiques, la dernière opération consistant à replier les rabats contre les faces latérales et à les fixer par exemple par collage, puisse être effectuée mécaniquement. Pour cela il est indispensable que les prolongements des faces frontales restent dans leur position parallèle au fond après qu'elles aient été repliées manuellement ou à l'aide d'une machine et qu' elles aient été relâchées.

La présente invention a pour objet un carton qui, grâce à son agencement satisfait cette condition, tout en permettant un montage manuel rapide. A cet effet, chaque face latérale forme au niveau de son coin opposé au fond une saillie qui coopère avec une encoche ménagée dans le prolongement de la face frontale adjacente et bloque ce prolongement dans sa position parallèle au fond.

Dans une forme de réalisation avantageuse de l'invention, chaque face latérale du carton comporte d'ailleurs un rabat qui est repliable contre la face frontale correspondante et comporte aussi une saillie adjacente à celle de la face latérale voisine.

En outre, suivant une autre caractéristique de l' invention, les rabats solidaires du prolongement de chaque face frontale présentent un profil tel qu'ils se prolongent chacun au delà du bord extrême du prolongement proprement dit de la paroi frontale, afin de permettre la formation, lorsque le rabat est replié, d'une arête prolongeant, en direction de la partie médiane de l'emballage, le pli séparant le prolongement de la paroi frontale et le rabat le prolongeant.

Les dessins schématiques annexés représentent d'ailleurs, à titre d'exemple non limitatif, une forme d'exécution d'un carton d'emballage conforme à l'invention :
figure 1 est une vue en plan du flanc découpé permettant la réalisation de ce carton d'emballage,
figure 2 est une vue en perspective du carton d'emballage dont le montage est terminé à l'une de ses extrémités, mais ne l'est pas encore à son autre extrémité,
Figures 3 et 4 représentent une des extrémités de ce carton au cours de deux étapes de montage,
figures 5 et 6 sont des vues en perspective d'un des coins du carton d'emballage, et
figure 7 est une vue très schématique montrant en perspective le carton en cours de formation, au moment de son passage sous les guides latéraux fixes permettant son montage automatique.

Dans ces dessins,! désigne le fond de l'emballage ou la partie centrale du flan destiné à constituer ce fond; 2 désigne chacune des deux faces latérales se prolongeant par deux rabats 6 ; 3 désigne chacune des deux faces frontales avec son prolongement 4 ; et 5 désigne chacun des deux rabats prolongeant chaque prolongement 4 d'une face frontale 3.

A ses coins opposés au fond 1, la face latérale 2 comporte une saillie 7 qui se prolonge en 8 sur le rabat 6. Cette saillie 7 forme une extension 9 dont la fonction sera décrite ci-après. Correspondant aux saillies 7 et 8, la face 'frontale 4 comporte une découpe 10 en forme de quart de cercle, agencée pour coopérer avec cette saillie. Enfin, à chacun des coins du fond 1 une découpe en forme de T 11 est prévue sur le fond 1 lui-même, sur la face latérale 2, sur la face frontale 3, et sur le rabat 6. La fonction de cette découpe 11 sera également décrite ci-après.

Il est encore à remarquer que chacun des quatre rabats 5 s'étend latéralement au-delà du bord extérieur 4a du prolongement 4 ; cette extension est désignée aux figures 1 et 2 par 5a.

Le montage du flan décrit ci-dessus s'effectue de la façon suivante.

Comme le montre la figure 3, les faces latérales 2 sont repliées sensiblement perpendiculairement au fond 1 et les rabats 6 sont eux mêmes repliés perpendiculairement aux faces latérales 2. Une face frontale 3 est ensuite repliée perpendiculairement au fond 1 pour venir recouvrir les rabats 6 (figure 4)

Le prolongement 4 est alors replié parallèlement au fond 1 comme montré à la partie supérieure de la figure 2. Dans cette opération, la saillie 7 de la face latérale 2 et la saillie 8 du rabat 6 pénètrent dans l'encoche 10 en forme de quart de cercle du prolongement 4. Du fait de l'extension 9 de la saillie 7 qui s'étend, à partir de 1' arête commune à la face 2 et au rabat 6, sur une distance supérieure à la profondeur de l'encoche 10, c'est à dire supérieure au rayon du quart de cercle, cette pénétration se fait à force. Lorsque le prolongement 4 est effectivement parallèle au fond 1, c'est à dire lorsqu'il est en appui sur le bord supérieur des faces latérales 2, l'encoche 10 vient dans le renfoncement 12 formé en dessous de l'extension 9 (figure 5). Ainsi le prolongement 4 est fermement maintenu dans cette position et il peut être relâché.

Lorsque le flanc de carton a ainsi été replié sur lui-même pour la formation d'un carton d'emballage, chaque rabat 5 donne lieu à la formation de deux piliers, respectivement 5a - 5b (figures 1 et 2), qui sont disposés de part et d'autre de sa zone médiane par laquelle il est relié au prolongement central 4.

Lors d'un montage automatique du carton, ces deux piliers 5a - 5b permettent un bon positionnement du rabat 5, et ce malgré l'effort latéral qu'un guide fixe, non représenté au dessin, exerce sur le rabat 5 afin de le maintenir en contact avec la paroi latérale 2 pour réaliser un bon collage. Ce bon positionnement du rabat 5 résulte de ce que, pendant le mouvement d'avancement du carton en formation, un autre guide fixe 6 sous lequel passe le bord longitudinal du carton exerce une pression sur les arêtes horizontales des deux piliers 5a - 5b. Dans ces conditions malgré l'effort de freinage latéral imposé au carton pendant sa formation et ce par les guides latéraux fixes qui agissent sur la face extérieure des rabats 5, ces rabats sont pendant le mouvement d'avancement continu du carton maintenus en position verticale par le guide fixe 6 qui prend appui sur les arêtes horizontales supérieures des deux piliers 5a - 5b.

Il est à remarquer (figure 2) que, lors du pliage, les découpes 11 forment un évidement recevant, lors du gerbage de plusieurs cartons, les saillies 7 et 8 de l'emballage situé immédiatement au-dessous. Pour permettre un gerbage croisé, les faces latérales 2 et le fond 1 comportent des découpes 13 qui peuvent également recevoir les saillies 7 et 8.

## Revendications

1 - Carton d'emballage, du type dans lequel les faces latérales et les faces frontales sont articulées sur le fond, et au moins l'une des faces frontales comporte à son bord opposé au fond un prolongement qui est repliable parallèlement à ce fond et est muni d'au moins un rabat apte à être replié et fixé contre la face latérale correspondante, caractérisé en ce que chaque face latérale (2) forme au niveau de son coin opposé au fond (1) une saillie (7) qui coopère avec une encoche (10) ménagée dans le prolongement (4) de la face frontale adjacente (3) et bloque ce prolongement dans sa position parallèle au fond.

2 - Carton d'emballage selon la Revendication 1, caractérisé en ce que chaque saillie (7) est plus longue que l'encoche correspondante (10).

3 - Carton d'emballage selon l'une quelconque des Revendications 1 et 2, caractérisé en ce que chaque face latérale (2) comporte un rabat (6) repliable contre la face frontale correspondante (J), ainsi qu'une saillie (8) adjacente à celle (7) de la face latérale voisine (2).

4 - Carton d'emballage selon la Revendication 3, caractérisé en ce que chaque encoche (10) présente sensiblement une forme en quart de cercle centré sur l'arête séparant la face latérale de la face frontale.

5 - Carton d'emballage selon l'une quelconque des Revendications 1 à 4, caractérisé en ce que chacun des deux rabats (5) qui font suite au prolongement (4) de chaque face frontale (3) présente un profil tel qu' il s'étend au-delà du bord transversal extrême du prolongement de la paroi frontale, afin de permettre la formation, lorsque le rabat est replié, d'une arête prolongeant, en direction de la partie médiane de l'emballage, le pli qui sépare le prolongement (4) de la paroi frontale (3) et le rabat (5) de ce prolongement.

6 - Carton d'emballage selon la Revendication 5, caractérisé en ce que chacun des deux rabats (5) du prolongement (4) de chaque paroi frontale (3) constitue, de part et d'autre de sa ligne de raccordement avec ce prolongement, les arêtes de deux piliers (5a - 5b) avec lesquels coopère un guide latéral fixe sous lequel le carton passe pendant son opération de mise en forme.
